# FASCICULE DE BREVET EUROPEEN

(11) **EP 0 511 128 B1**
(45) Date de publication et mention de la délivrance du brevet: **18.12.1996**
(21) Numéro de dépôt: 92420127.0
(22) Date de dépôt: 17.04.1992
(51) Int. Cl.: A47K 10/44, B65D 83/08

(54) **Boîtier distributeur carton, non récupérable, équipé d'un système interne pousseur, permettant de stocker et de distribuer avec soins, des produits en feuilles pliées rassemblés sous forme de liasse épaisse**
Einwegspender aus Karton, mit innenliegender Druckplatte, zur Lagerung und Ausgabe von gestapelten gefalteten Flachartikeln
Disposable carton dispenser, with internal push plate, allowing the storage and dispensing of stacks of folded sheet-like articles

(30) Priorité: 22.04.1991 FR 9105345
(43) Date de publication de la demande: 28.10.1992
(73) Titulaire: Rougemont, Jean, F-69450 Saint-Cyr-au-Mont d'Or (FR)
(72) Inventeur: Rougemont, Jean, F-69450 Saint-Cyr-au-Mont d'Or (FR)

(56) Documents cités:
- US-A- 1 593 532
- US-A- 3 647 114
- US-A- 4 838 454

## Description

La présente invention concerne un système pousseur, ce dispositif étant logé à l'intérieur d'une boîte cartonnée parallélépipédique. Le pousseur entraîne vers une ouverture de distribution des produits pliés tels que : feuilles pliées décalées. Les feuilles peuvent être de ouate de cellulose, de papier ou toute autre matière souple, empilées sous forme de liasses épaisses. Ces liasses sont placées feuilles verticales à l'intérieur de la boîte cartonnée transformée ainsi directement en ensemble bloc DISTRIBUTEUR.

L'ensemble du mécanisme pousseur ainsi que du boîtier est à usage unique ; il ne contient aucun produit polluant, il peut être brûlé sans dégagement toxique.

Il existe de nombreux dispositifs se voulant d'effectuer les fonctions de boîte de stockage et de distribution, mais leur capacité est extrêmement réduite du fait qu'ils sont dénués de tout système intérieur moteur assurant une avance automatique du produit à distribuer vers l'orifice de sortie, sous l'action d'une force de poussée. De plus, il faut souvent l'action de deux mains pour en extraire un produit . Du Document US-A-3, 674, 114 est connu un boîtier cartonné parallélépipedique de stockage et de distribution, équipé d'un système intérieur pousseur acheminant son chargement en produits vers une ouverture de distribution, le produit étant une liasse de feuilles minces, souples, empilées et disposées verticalement. Les produits constituant la liasse étant empilés horizontalement avec sortie orientée vers le haut, la nature de produits à stocker et à distribuer étant du tissus. Ce boîtier comporte :
- des moyens intérieurs d'action assurant le maintien vertical du produit et une poussée régulière continue vers la ouverture du boîtier.
- des moyens de rabat à 90° des joues latérales du boîtier, selon un trait pointillé.
- des moyens de rabat à 90° des joues latérales de la face arrière du boîtier selon un trait mixte.
- des moyens de rabat à 90° des joues latérales de dessus du boîtier, selon un trait interrompu et,
- des onglets de collage rabattus à 90° sur le fond en fin de fermeture du boîtier, assurant le verrouillage du boîtier par collage.

Pour ne citer qu'un seul exemple d'application, le système concernant cette invention permet de stocker, depuis l'usine de fabrication, des serviettes de tables et de les distribuer de façon correcte et continue, sans transit manuel intermédiaire, donc aucun contact extérieur de main d'homme ni d'agents extérieurs : on obtient une hygiène totale.

Les systèmes de distributeurs actuels nécessitent le remplissage manuel de feuilles placées sous sacs de matière plastique ou sous banderolles. Cette opération est délicate à effectuer ; ou l'on ne prend que quelques serviettes à la fois et il faut un temps long de remplissage, ou l'on essaie de prendre d'une main une liasse épaisse de ces produits souples et compressibles, on risque de voir cette liasse vous échapper des mains de par la mise en éventail qui se succède d'éclatement.

Les perfectionnements, les innovations faisant l'objet de la présente invention, visent à remédier à tous ces inconvénients.

De plus, la boite carton de stockage classique a la fonction supplémentaire de distributeur, du fait de l'incorporation interne d'un mécanisme pousseur. Le pousseur est l'élément de base. Chaque boîte peut être utilisée seule pour répondre à ces deux fonctions. D'autre part, logée à l'intérieur d'un boîtier distributeur en A.B.S. ou autre matériau, on obtient ainsi un module de sous ensembles connectables en largeur et en hauteur. On peut ainsi empiler ces distributeurs et placer des empilages de ceux-ci en parallèle jusqu'à obtenir le bloc compact désiré - exemple : 16 boîtes en stock, soit 2 piles de 8 boîtes, nous permettent de stocker **2x8x200 = 3200 serviettes**, ou autre produit, soit dix fois plus que les distributeurs classiques actuels.

Tous les distributeurs sont opérationnels simultanément et permettent le retrait au même instant de plusieurs serviettes le bloc distributeur présentant autant de sorties que de modules. La capacité des modules assemblés permet par exemple, à l'intérieur d'une chaîne de distribution, de satisfaire à la taille d'un enfant ou d'un adulte pour la préhension simultanée de deux serviettes. Il n'y a en aucun cas rupture de stock de par ces modules assemblés, aucune nécessité de remplissage pendant la phase de service repas. Les assemblages des modules sous forme de kit peuvent s'adapter à la nature et à la forme des locaux ; soit fixés au mur, placés contre un pilier, posés sur une table avec lest et semelle antidérapante, ou encore collés à même une glace.

Les perfectionnements apportés par ladite invention font que notre boîte de stockage, avec son distributeur incorporé, répond mieux que jusqu'à présent au desiderata de la pratique : présentation-implantation-distribution-hygiène.

Par ces systèmes polyvalents compacts, stockage et distributeur, il y a suppression des pertes de temps dues au remplissage classique des distributeurs actuels mis sur le marché. Le boîtier cartonné peut être personnalisé, imprimé sous plusieurs coloris, pour donné un plus à l'impact publicitaire.

La figure 1 montre le plan développé du boîtier carton, du système passe fil, de la prédécoupe pour sortie des feuilles souples stockées dans le boîtier.

La figure 2 représente en pespective le montage de l'élastique (15) sur la boite ouverte (14) puis le montage du pousseur (13).

La figure 3 désigne la mise en tension de l'élastique (19) par action des forces (20) sur pousseur (13) avec quatre points d'applications sur boîtier (14).

La figure 4 constitue l'ensemble boîtier, couvercle ouvert, avec coupe partielle montrant le maintien en tension de l'élastique (19) appuyant sur le pousseur (13) le plaquant en fin de course armée plein chargement (20).

La figure 5 caractérise la figure 4 boîtier ouvert et indique la mise en place du chargement (23) dans l'ensemble boîtier pousseur (13) armée par l'élastique (19) en position (20) sous tension. La figure 6 présente une boîte pleine, fermée, montrant l'orifice à découper (27) permettant d'extraire les produits à distribuer.

La figure 7 constitue l'ensemble des possibilités de pousseurs (13) à adapter sur le boîtier.

A cet effet, l'ensemble boîtier cartonné de stockage distributeur suivant la première invention comprend à l'intérieur un sous-ensemble de semelle carton (13), faisant office de pousseur et mû par un élastique (15) appliqué en quatre points appelés actionneurs assurant la force nécessaire à l'entraînement des produits à distribuer vers une orifice de sortie (27). Le pousseur plat (13') est l'élément de base. La semelle pousseur carton (13,13') peut revêtir plusieurs formes, découpes externes et internes. La semelle (13') est rectangle avec 4 trous latéraux. Les formes et découpes apportées à la semelle pousseur sont conçues et appropriées afin d'éviter tout glissement du système par rapport au dos du dernier produit à distribuer qui s'applique sur elle.

La distribution de produits minces nécessite que la semelle pousseur possède en saillie un sous-ensemble permettant d'acheminer les derniers produits à distribuer, à même l'orifice de sortie (27), pour en facilier la préhension. Ainsi, pour mieux répondre à ces exigences, la semelle pousseur (13) fig. 7, une fois formée par rabat et encliquetage d'une embase (28), embout dégagé en forme de tenon (queue d'aronde) à l'intérieur du découpage rectangulaire longitudinal (32) aménagé dans la semelle (13), prolongé à sa base par une fente (31) parallèle et en débordement, facilite l'introduction et le verrouillage de l'embase (28). Ainsi est créé le poussoir en saillie (29) recherché. Une action par refoulage ménagée longitudinalement dans la semelle (13), tangente à la partie extérieure de l'élastique (15), issu des trous (2) est placé au-dessous de la semelle (13), facilite le pliage de l'ensemble amovible compressible en saillie (29), qui lui-même possède des aménagements par coupeur et refouleur, lui assurant la fonction charnière. L'action d'un refouleur, crée une fonction ressort de rappel au moment du rabat par pliage. De plus, lorsque la boîte est remplie de son chargement, la semelle (13) comprimée en fond de boîte, voit sa partie en saillie (29) s'aplatir par pénétration de l'embase (28) dans le découpage (32) pour obtenir une formation (33). Cette fonction permet d'éviter une surépaisseur en un point de la semelle, provoquant compression et déformation des produits En fin de distribution, la partie en saillie ou becquet (29) sous l'action d'une nervure (30) ressort, se détend poussant les derniers produits à distribuer, à même, l'orifice de sortie pour en faciliter la préhension. Le dégagement en largeur de découpage (32) permet cette fonction par le coulissement de l'embase (28) en forme de tenon. Les arcs de cercles issus de la partie (34) aboutissant en (29) imposent à la nervure matricée (29) d'être plus courte que la nervure (30) ; ainsi cette action, conjuguée avec l'action des coupeurs refouleurs crée un point faible délimitant le point de pliage et en favorisant l'action. La distance séparant l'embase (28) de la nervure (30), ligne droite fictive coupant perpendiculairement (29), doit avoir une longueur supérieure à la distance séparant la nervure (30) de l'orifice de verrouillage (32). Le rapport approprié des deux distances permet d'ajuster la hauteur de saillie (29) que l'on désire obtenir. Le pliage autour de la nervure (30) par rabat provoque un doublage de la semelle (13) évitant ainsi toutes déformations longitudinales dues aux forces d'actions. La semelle de forme extérieure rectangulaire, aux angles arrondis est de dimensions extérieures légèrement inférieures aux cotes intérieures de la boîte de stockage à l'intérieur de laquelle elle doit coulisser. Cette semelle de carton pousseur est maintenue à l'élastique (15) par quatre trous passe fil (2)-(14), aménagés 2 à 2 dans ses flancs extérieurs, partie haute du boîtier, fig. 1-2-6.

Explication du montage de l'élastique - Il pénètre la semelle par le trou latéral avant gauche, s'applique au dos de la semelle, repasse ensuite au-dessus avant droit par le trou côté latéral droit, va se fixer dans la joue latérale droite en passant de l'intérieur à l'extérieur de la boîte (fig. 3) par le trou aménagé à cet effet, s'applique sur la face latérale extérieure pour repasser par le trou passe-fil (14). Il emprunte l'autre trou latéral du boîtier et repénètre à l'intérieur de ce dernier. Il poursuit son trajet en pénétrant dans le dessus du pousseur par le trou arrière droit, s'applique au dos du pousseur (fig. 16) et ressort vers l'avant par le trou arrière gauche. Il ne reste plus qu'à verrouiller sur le côté gauche du flanc du boîtier cette partie de boucle de l'élastique, issue de l'entrée du pousseur à celle de la sortie, dernièrement énumérée (la boucle de l'élastique est achevée). Même principe d'encliquetage et de verrouillage que sur le flanc côté droit du boîtier (13-14-15-16-17-18-19-20). Sur figure 4 on montre le placage de l'élastique en tension sur la partie haute du boîtier. La semelle carton pousseur équipée de son élastique moteur repoussée au fond du boîtier est en position armée (20), prête à assurer sa fonction ; faire avancer vers l'orifice de sortie les produits à distribuer ayant été déposés au-dessus, au fur et à mesure que la boîte se vide de son contenu. Les quatre trous passe fil dégagés dans la semelle pousseur servant de guide, de coulisseaux et de liaison entre l'élastique calibré et cette semelle pousseur ont un diamètre supérieur aux dimensions de l'élastique calibré. Ils sont aménagés deux à deux sur chaque côté de la largeur et placés à distances, leurs positions choisies pour assurer la répartition des charges sur toute la surface de la semelle, qui elle-même assure ainsi une poussée judicieusement répartie sur toute la surface du dos des produits à distribuer. Par rapport aux côtés de la largeur, à une distance appropriée, assurant l'équilibre statique et dynamique de tous les sous-ensembles. L'ensemble trou (2) et triangle (1) tangent découpé a les fonctions suivantes : maintenir solidaires élastique et semelle tout en permettant à l'élastique de coulisser à l'intérieur du trou de la semelle pousseur. Le triangle facilite la mise en place de l'élastique dans le trou passe fil et le rétreint tangent (2') entre le sommet du triangle découpé et le trou passe fil assure le verrouillage en position enclenchée de l'élastique. L'élastique (15) est calibré en dimensions : section, longueur. Siliconé, cet élastique coulissera plus facilement, son coefficient de frottement atténué, évitera tout risque de rupture. Il a été étalonné après de multiples essais dynamométriques et calculs appropriés, son comportement dans le temps aux U.V. est pris en considération. Les contraintes dues aux variations de température et au vieillissement ont été prises en compte. Son réglage en tension est lié aux dimensions origines de l'élastique bouclé, le choix s'effectue en fonction de la profondeur de la boîte carton. Les autres points fixes d'encrage de référence et de bouclage de l'élastique (14) sont aménagés et situés dans les flancs latéraux de la boîte (17) à la partie haute opposée du fond, donc le plus près possible de l'orifice de sortie (14-1-6-27). L'ensemble trou et triangle est identique à celui de la semelle ainsi que l'entr'axe.

Le rétreint tangent (2') a les mêmes fonctions que celui de la semelle. L'élastique actionneur peut être de section circulaire, carrée ou rectangulaire. Ses sections sont définies en fonction des forces nécessaires d'entraînement imposées par les produits contenus dans la boîte, vers l'orifice de sortie, tout en tenant compte également de toutes les pertes de charges dues au coefficient de frottement des produits à distribuer par rapport à l'intérieur de la boîte carton de stockage. La longueur de l'élastique est définie en fonction des limites de son module d'élasticité et de sa résistance à la rupture. Le caoutchouc latex utilisé est exempt de formoldéhyde. Le support d'ancrage de référence de ce système pousseur, en carton mû et actionné par l'élastique, faisant l'objet de la présente invention est en sorte le boîtier de stockage des produits à distribuer. Ce boîtier carton (17-25) a les formes et dimensions adaptées aux dimensions des feuilles (23) à distribuer, longueur largeur et hauteur doivent être légèrement supérieures aux cotes longueur, largeur et hauteur du produit plié dégradé à distribuer (22,23). Plein chargement, le taux de compression dû aux élastiques actionneurs pousseurs doit permettre de dégager avec aisance les premiers produits à distribuer.

D'autre part, la dernière unité à distribuer doit toujours rester maintenue à l'intérieur du boîtier quelle que soit la position par la poussée de l'élastique, plaquée à même l'orifice de la boîte carton par le becquet (29) en saillie sur la semelle pousseur (13).

Les flancs latéraux de la boîte fig. 1, où sont ancrés les élastiques, sont consolidés par renforts des trous passe-fil (14), au moyen de deux ou trois épaisseurs cartonnées superposées après pliage et assemblées par collage, évitant ainsi toute déformation de la boîte sous l'action de l'élastique en tension. La prédécoupe à l'intérieur de la partie avant définissant l'orifice de sortie a les formes et les dimensions adaptées par rapport aux produits à distribuer. La partie prédécoupée est extraite au moment de la distribution. L'orifice de sortie est ovoïde ou rectangulaire avec angles arrondis irrégulièrement deux à deux. Les deux systèmes possèdent à leur partie supérieure centrale une empreinte prédécoupée (21) vers l'extérieur en forme de demi-cercle permettant le passage de deux doigts pour préhension d'une feuille (22,23). Néanmoins l'ensemble des dimensions de la prédécoupe d'orifice de sortie est conçu de façon à assurer le passage d'un seul produit sans entraîner le suivant. Cette ouverture de sortie est pratiquement centrée à l'intérieur du rectangle définissant la partie avant du boîtier.

La construction de la boîte carton est conforme au plan du développement fig. 1, rabat à 90° des flancs du fond de boîtier (9), puis de face arrière du boîtier (10), puis de dessus du boîtier (11), avec flancs latéraux gauche et droit de (10) imbriqués entre (9) et (11). Finalement, lorsque les flancs de partie face avant (12) du boîtier seront rabattus à 90°, ils protègeront par masquage l'élastique (15) de tout agent extérieur. La figure 6, boîte chargée du produit à distribuer, fermée avec prédècoupe pour l'orifice de sortie (27) peut posséder un marquage publicitaire éventuel (26).

Variante - La semelle pousseur plate (13') peut également recevoir des découpes internes semblables aux découpes externes de la semelle pousseur (13), ce qui lui permet de posséder un becquet en saillie ayant la même fonction que la saillie (29) du pousseur (13). L'analyse du concept est en tous points semblable à la description du pousseur (13).

## Revendications

1. Boîtier Cartonné parallélépipèdique (17) permettant le stockage et la distribution des produits (22,23) en papier, en tissus, en ouate de cellulose, ou d'une autre matière souple,
... les produits (22,23) étant une rame ou liasse de feuilles minces, souples empilées et normalement disposées verticalement, les produits constituant la liasse étant empilés horizontalement avec sortie vers le haut ou bien vers le bas, les produis à distribuer étant pliés dégradés,
... le boîtier étant équipé d'un système pousseur (13) en forme de semelle pousseur conduisant le chargement en produits (22,23) vers une ouverture de distribution (27),
... le système intérieur pousseur (13) étant actionné par un élastique (19) permettant au boîtier de distribuer les produits (22,23),
... ledit boîtier (17) comportant :
- des moyens d'ancrage (2), de guidage (1) et de verrouillage (2') de l'élastique (19),
- des moyens de rabat à 90° des joues latérales du boîtier,
- des moyens de rabat à 90° des joues latérales de la face arrière du boîtier,
- des moyens de rabat à 90° des joues latérales de dessus du boîtier,
- quatre joues latérales qui ont subi des découpes (1,2),
- des onglets (5) rabattus à 90° complétant le boîtier afin d'assurer la fermeture et le verrouillage par collage,
- des moyens tels qu'une prédécoupe, une ovoïde (7) surmontée au centre d'un demi-cercle extérieur (8), matricée sur le couvercle, permettant d'assurer le guidage et la préhension des produits (22,23) stockés ainsi que la sortie de ces produits (22,23),
- le système intérieur pousseur (13) assurant le maintien vertical des produits (22,23) en donnant une force de poussée régulière continue vers ladite ouverture (27),
- ladite force de poussée étant transmise par le système intérieur pousseur (13) et agissant comme un actionneur à avance automatique sur la partie arrière des feuilles empilées placées verticalement, ladite semelle pousseur étant formée par un découpage sous forme d'embase (28) qui après pliage pénètre dans un mortaise (31,32) assurant le maintien et le coulissement, mettant en évidence une partie en saillie de fonction (29) et d'action comprimée pleine charge (33),
- ledit système intérieur pousseur (13) subissant les actions des forces engendrées par quatre fils élastiques de latex (15), de sections carrée ou circulaire, ayant leurs actions de contacts ancrés, deux sur la face latérale droite (largeur), deux sur la face gauche, ces points d'actions de contacts étant situés sur la largeur,
- lesdits points d'actions de contacts étant façonnés pour permettre aux fils élastiques de latex (15) d'être dans l'alignement des passe fils constitués par les moyens d'ancrage (2), avec leurs guidage d'insertion en triangle (1) pincé au sommet pour maintien des fils élastique de latex (15), que ce soit sur le système intérieur pousseur (13) ou sur les joues latérales du boîtier (17),
- l'ensemble des forces de poussée étant définies par calculs pour assurer une stabilité du système pousseur (13) sur les produits à distribuer (22,23).

2. Boîtier Cartonné de stockage et de distribution équipé d'actionneurs suivant la revendication 1, caractérisé en ce qu'il comporte :
- des moyens intérieurs d'actions, de maintien et de poussée dont les deux boucles d'extrémités (14) de l'élastique (19), issues de la semelle pousseur (13) viennent se positionner en assise sur les flancs hauts latéraux du boîtier verrouillés en translation sur la partie haute et transversale par le passe fil (1) (2) (2') mais libre en coulissement suivant les forces imposées sur l'élastique (19) par la liasse de feuilles comprimées à distribuer,
- des moyens supports, coulisseaux (6) (1) (2) (2'), trous passe fils, guides d'implantation de l'élastique de latex (15) au repos et en extension , étant définis en ce que leur façonnage soit situé sur la largeur, de manière à ce que la boîte refermée, deux ou trois épaisseurs cartonnées se superposent suite aux rabats des flancs latéraux, lesdits moyens étant assemblés par collage renforcant les joues latérales, supports de l'élastique (19), les positions des supports des trous passe fils (2) et l'encliquetage sur ceux de la semelle (13) étant équidistants,
- des moyens extérieurs (7) (8) permettant d'assurer normalement la sortie du produit pour préhension de main d'homme, ces moyens se composant d'une ovoïde prédécoupée sur la face avant, ou d'un rectangle à angles arrondis, ladite ovoïde ou rectangle étant surmontée en son centre d'une prédécoupe en demicercle (passage de doigts) avec angles arrondis à la base (8), ladite ouverture (27) étant normalement centrée sur la face avant,
- des moyens à rabat à 90° vers l'avant des joues latérales, les onglets (5) étant situés sur toute la longueur de la face avant avec angles tronqués, leurs largeurs permettant une fermeture efficace par collage sur la joue latérale (9).

3. Boîtier cartonné de stockage et de distribution équipé de pousseurs selon les revendications 1 et 2, caractérisé par :
- une empreinte, par refoulage (30), qui favorise le pliage du tenon (28) de la partie en saillie (29) et de l'empreinte (30) tout en assurant la fonction ressort de rappel et mettant en évidence la saillie (29),
- l'embase (28) après rotation au tour de (29) (30) qui se verrouille dans l'orifice (31) (32),
- quatre passages de fils au-dessous de la semelle (13) dont deux sur chaque face latérale ou largeur et assurés par quatre trous adaptés (2) à la section de l'élastique, ces trous étant tangents avec le sommet d'un triangle 1, dont la base est la continuité de la ligne passant sur le bord de la largeur identique à (1) (2) (2') du boîtier développé, la base de ce triangle facilitant la mise en place de l'élastique ainsi auto-guidé, le rétreint (2'), Situé entre le sommet du triangle (1) et le trou (2), assurant le verrouillage en translation de l'élastique à l'intérieur du trou, un compromis subsistant donc entre la largeur de base du triangle et l'éloignement du bord des quatre trous passe fils devant être le plus réduit possible des bords de boîtes, les quatre fils de l'élastique pénétrant par dessus la semelle, deux sur la gauche, deux sur la droite, et venant se placer en applique au-dessous de la semelle (13) dans le sens de la largeur et dans l'espace séparant deux trous suivants (14) (15) (16) (19) (20), la boucle (14) (15) (16) (19) formant le circuit de l'élastique (19) étalonné sous tension (20).

4. Boîtier cartonné de stockage et de distribution équipé de pousseur selon les revendications 1 et 3, caractérisé en ce que l'ensemble des moyens mobiles semelle (13), élastique (19), mis en tension (20) ancrée en (14) partie haute du boîtier renforcé forme l'ensemble actionneur moteur sur les produits (22,23), le tout intégré et mobile dans le boîtier (17) conditionné, le formage par rabats, des volets ou joues latérales, étant conçu pour être effectué en machine automatique, de même que le remplissage de boîte et le collage des trois joues latérales superposées issues des parties (9) (10) (11), ces opérations de collage et celles du couvercle rabattu, des rabats ou onglets, assurant de la rigidité au carton et par là même la fonction réelle du boîtier distributeur (17), le produit distribué, de sa mise en boîte à l'utilisateur, ne subissant aucune manipulation, hygiène maximum, ce boîtier cartonné (17) étant à usage unique et jetable, mais recyclable, l'élastique latex siliconé étant exempt de formoldéhyde donc sans toxicité.

## Claims

1. Parallepiped cardboard box (17) for storage and dispensing of products made of paper, fabric, cellucotton, or other limp material,
... the products (22, 23) being a ream or sheaf of thin, limp, stacked leaves, normally arranged vertically, the products making up the sheaf being stacked horizontally with an aperture at top or bottom, the products to be dispensed in graded folds,
... the box having a pushing system (13) in the form of a pressure plate to direct the load of products (22,23) towards a dispensing aperture (27),
... the inner pushing system (13) being activated by an elastic band (19) so that the box can dispense the products (22,23).
... the aforesaid box (17) comprising :
- means of anchoring (2), guiding (1) and locking (2') the elastic band (19),
- means of folding back to 90° the lateral cheeks of the box,
- means of folding back to 90° the side cheeks of the box top,
- means of folding back to 90° the lateral cheeks of the rearside of the box
- four lateral cheeks with cutouts (1,2),
- tabs (5) folded back to 90° completing the box and being glued to close and lock it,
- devices such as an ovoid cutout (7) with an outer semi-circle mounted onto its centre, moulded onto the top, to allow the stocked products (22,23) to be guided, gripped, and taken out,
- the inner pushing system (13) keeping the products (22,23) upright by exerting continuous steady pressure in the direction of the aforesaid aperture (27),
- the aforesaid pressure being transmitted by the inner pushing system (13) and acting as an automatic feed mechanism on the back part of the vertically stacked products, the aforesaid pressure plate being made up of a cut-out in the form of a seat (28) which after folding fits into a slot (31,32) which keeps the stack upright and allows sliding, and reveals a projecting part for functioning (29) and compressed action under full load (33),
- the aforesaid inner pushing system (13) undergoing the effects of the forces generated by four latex rubber bands (15), of square or round section, with their contact action points anchored, two on the right lateral face (width), two on the left face, these contact action points being on the width,
- the aforesaid contact action points being designed to allow the latex rubber bands (15) to be aligned with the grommets formed by the anchors (2), with their triangular insertion guides (1), nipped in at the top to maintain the latex rubber bands (15), either on the inner pushing system (13) or on the side cheeks of the box (17),
the pressure forces as a whole being calculated so as to ensure the stability of the pushing system (13) on the products to be dispensed (22,23).

2. Cardboard box for storage and dispensing fitted with mechanisms as in patent claim 1, characterised by :
- inner action, support and pressure means where the two end loops (14) of the rubber band (19), coming out of the pressure plate (13) are embedded in the lateral upper sides of the box, and are locked during translation onto the upper transversal part by the grommet (1)(2)(2'), but free during sliding in accordance with the forces imposed on the rubber band (19) by the sheaf of compressed leaves to be dispensed,
- means of support, runners (6)(1)(2)(2'), grommets, positioning guides for the latex elastic band (15) when at rest and in extension, defined by their shaping being along the width, so that once the box is closed, two or three thicknesses of cardboard are superimposed once the side flaps are folded, these devices being glued together, thus reinforcing the lateral cheeks, rubber band supports (19), the grommet (2) support positions and their locking mechanism onto those of the plate (13) being equidistant,
- external devices(7)(8) so that the product may come out normally and be gripped by the hand, these means consisting in an ovoid pre-cutout of the front face, or of a rounded-angled rectangle, the aforesaid ovoid or rectangle being topped in the centre by a semi-circular pre-cutout (passage of fingers) with rounded angles at the base (8), the aforesaid opening (27) normally being centred on the front face,
- means for folding the lateral cheeks forward to 90°, the tabs (5) being situated all along the front face with cut-off angles, their width permitting efficient closing by gluing along the lateral cheek (9),

3. Storage and dispensing cardboard box fitted with pushing devices in accordance with patent claims 1 and 2, characterized by :
an impression, by compression (30), to ease the folding of the tenon (28) of the projecting part (29) and of the impression (30) while functioning as a return-spring and revealing the projection (29),
- the base-plate (28), after rotation around (29)(30), locking into the orifice (31)(32),
- four passages for wires below the plate (13), of which two are on each lateral face or width, consisting in four holes (2) matching the section of the rubber band, tangent to the top of a triangle 1, whose base is the continuity of the line passing on the edge of the identical width to (1)(2)(2') of the unfolded box, the base of this triangle facilitating the positioning of the rubber band which is thus self-guided, the contraction (2') between the top of the triangle (1) and the hole (2) locking the rubber band during translation within the hole, there being a compromise between the width of the base of the triangle and the distance from the edge of the four grommets which needs to be as close as possible to the edges of the boxes, the four bands of the elastic entering over the plate, two on the left, two on the right, and being positioned below the plate (13) widthways and in the space between two following holes (14)(15)(16)(19)(20), the loop (14)(15)(16)(19) forming the rubber band circuit (19) calibrated under stress (20).

4. Storage and dispensing cardboard box fitted with a pushing device in accordance with patent claims 1 and 3, characterized by the fact that all the mobile devices : plate (13), rubber band (19) which is tensioned (20) the whole anchored (14) to the top pant of the reinforced box which forms the driving, actuating unit of the products (22,23), being incorporated and mobile in the packaged box (17), the forming by folding the lateral cheeks or flaps being designed for being made by an automated machine, as is the filling of the box and the gluing of the three superimposed lateral cheeks from parts (9)(10)(11), the gluing, folding down of the top, flaps or tabs rigidifying the cardboard box and thus allowing it to function as a dispenser (17), the product to be dispensed, from its packing to the user, undergoing no handling, maximum hygiene, this cardboard box (17) being disposable and single use, but recyclable, as the silicon-coated latex elastic band contains no formaldehyde and is therefore non-toxic.

## Patentansprüche

1. Quaderförmiger kartonierter Behälter (17), der die Aufbewahrung und Spende der Produkte (22,23) aus Papier, Stoff, Cellulose-Watte oder aus einem anderen geschmeidigen Material erlaubt, wobei die Produkte (22,23) aus einem Stapel oder einem Bündel dünner geschmeidigen Blätter bestehen, die aufgestapelt und normalerweise vertikal angeordnet werden, wobei die Produkte, die den Stapel selbst bilden, horizontal aufgestapelt sind, mit Ausgabe nach oben oder nach unten, wobei die auszugebenden Produkte in abgestufter Weise gefaltet sind,
- wobei der Behälter mit einem Schubsystem (13) unter der Form einer schiebenden Platte ausgestattet ist, die die Beladung der Produkte (22,23) zu einer Ausgabeöffnung leitet (27),
- wobei das interne Schubsystem (13) durch ein Spannelement (19) angetrieben wird und dadurch die Ausgabe der Produkte (22,23) erlaubt,
- wobei der Behälter (17) folgendes aufweist
- Mitteln zur Verankerung (2), Führung (1) und Verriegelung (2') des Spannelementes (19),
- Mitteln zum Umschlagen um 90° der seitlichen Flächen des Behälters,
- Mitteln zum Umschlagen um 90° der seitlichen Flächen der Rückwand des Behälters,
- Mitteln zum Umschlagan um 90° der seitlichen Flächen des Deckels des Behälters,
- vier seitliche Flächen, die mit Ausschnitten (1,2) versehen sind,
- Zungen (5), die um 90° gefaltet sind und den Behälter vervollständigen, um den Verschluss und die Verriegelung durch Verkleben gewährleisten,
- solche Mittel wie eine Ausstanzung, ein Oval (7), das in der Mitte durch einen äusseren Halbkreis (8) überragt und auf den Deckel vorgestanzt ist, um die Führung und das Ergreifen der gelagerten Produkte (22,23) sowie das Herausnehmen dieser Produkte (22,23), zu ermöglichen,
- wobei das interne Schubsystem (13) die vertikale Aufrechterhaltung der Produkte (22,23) gewährleistet, indem es eine gleichmäßige, kontinuierliche Schubkraft in Richtung der besagten Öffnung (27) bringt,
- wobei die Schubkraft durch das interne Schubsystem (13) übertragen wird und das als Antrieb mit automatischem Vorschub auf den hinteren Teil der vertikal gestapelten Blätter agiert, wobei die Schubplatte durch Ausschnitt unter der Form einer Grundplatte (28) gebildet ist, die nach Faltung in eine Nut (31,32) eintaucht und die Aufrechterhaltung und das Gleiten gewährleistet und die einen Vorsprung aufweist (29), der bei voller Beladung zusammengepresst ist (33),
- wobei das interne Schubsystem (13) der Auswirkung der Kräfte ausgesetzt ist, die durch vier elastische Latex-Fäden (15) quadratischen oder kreisförmigen Ausschnittes bewirkt werden, welche verankerte Befestigungen ausweisen, zwei auf der rechten Seitenfläche (Breitseite), zwei auf der linken Seite, wobei die Befestigungen sich auf den Breitseiten befinden,
- wobei die Befestigungen dergestalt ausgefertigt sind, daß die elastischen Latex-Fäden (15) mit den Fadendurchführungen ausgerichtet sind, welche aus den Befestigungsmitteln (2) gebildet sind, wobei die Führungen für das Einfügen dreieckiger Form (1) an der Spitze zusammengedrückt sind, um den Halt der elastischen Latex-Faden (15) zu gewährleisten, sowohl auf dem internen Schubsystem (13) als auch auf den seitlichen Flächen des Behälters (17),
- wobei die Gesamtheit der Schubkräfte durch Berechnungen definiert ist, um ein stabiles Schubsystem (13) der zu verteilenden Produkte (22,23) zu gewährleisten.

2. Kartonierter Aufbewahrungs- und Verteilungsbehälter, ausgestattet mit den Einrichtungen nach Ausspruch 1, dadurch gekennzeichnet, daß er folgendes beinhaltet:
- internen Vorrichtungen zur Betätigung, zur Aufrechterhaltung und zum Vorschub, deren beiden Endschleifen (14) des elastischen Fadens (19), die aus der Schubplatte (13) ragen, sich an den oberen Seitenflächen des Behälters befinden, wobei sie in der Verschiebung auf der oberen Querseite durch die Fadendurchführung (1,2,2') blockiert sind, jedoch frei bezüglich des Gleitens in Richtung der Kräfte, die dem elastischen Faden (19) durch den Stapel der zusammengepressten, zu verteilenden Blätter aufgezwungen werden,
- Einrichtungen zur Halterung, Führungen (1,2,2',6), Fadendurchfuchrungslöchern, Führungen zum Einsetzen des elastischen Latex-Fadens (15) im Ruhezustand und im Streckzustand, dadurch gekennzeichnet, daß sie auf der Breitseite derart ausgebildet sind, daß bei geschlossenem Behälter zwei oder drei Kartonlagen, infolge des Umfaltens der Seitenflächen, überlagert sind, wobei die Einrichtungen durch Verkleben zusammengefügt sind, so daß die Seitenflächen, die zur Halterungen des elastischen Fadens (19) verstärkt werden, wobei die Positionen der Halterungen der Fadendurchführungen (2) und das Einhängen in die der Schubplatte (13) sich im gleichen Abstand befinden,
- äussere Einrichtungen (7,8), die das normale Herausnehmen des Produktes durch Ergreifen durch die menschliche Hand gestatten, diese Einrichtungen bestehend aus einem Oval, das auf der Vorderseite ausgestanzt ist, oder aus einem Rechteck mit abgerundeten Ecken, wobei das Oval oder Rechteck mit abgerundeten Ecken, in der Mitte, durch einen halbkreisförmigen Ausschnitt (Öffnung für die Finger) mit an der Basis abgerundeten Ecken überragt, wobei die Öffnung (27) sich normalerweise zentrisch auf der Vorderseite befindet,
- Einrichtungen zum Umfalten um 90° nach der Vorderseite der Seitenflächen, wobei die Zungen (5) sich entlang der gesamten Breite der Vorderfläche mit abgeschnittenen Ecken befinden, deren Breite einen effizienten Verschluss durch Verkleben mit Seitenfläche (9) ermöglicht.

3. Kartonierter Lagerungs- und Verteilungsbehälter ausgestattet mit Vorschubeinrichtungen nach den Ansprüchen 1 und 2, gekennzeichnet durch:
- eine Einkerbung durch Einpressen (30), die das Falten des Zapfens (28) vorspringenden Teiles (29) erleichtert, wobei die Einkerbung (30) die Federwirkung des Vorspringenden Teiles (29) gewährleistet,
- die Basis (28) nach Umklappen um (29,30), die in der Öffnung (31,32) blockiert wird,
- vier Fadendurchführungen auf der Schubplatte (13), davon zwei auf jeder Seite oder Breitfläche und gewährleistet durch vier geeignete Löcher (2) mit einem Querschnitt, der dem elastischen Faden entspricht, wobei diese Löcher die Spitze eines Dreiecks (1) berühren, dessen Basis durch die gerade gebildet wird, die durch den Rand identischer Breite zu (1,2,2') des abgewickelten Behälters gebildet wird, wobei die Basis dieses Dreieckes das Einsetzen des somit selbstgeführten elastische Fadens erleichtert, die Verjüngung (2'), die sich zwischen der Spitze des Dreieckes (1) und des Loches (2) befindet, die Blockierung gegen Verschieben des elastischen Fadens im Inneren des Loches gewährleistet, wobei ein Kompromiss zwischen der Breite der Basis des Dreieckes und der Entfernung vom Rand der vier Fadendurchfuchrungslöcher besteht, der so gering wie möglich im Bezug auf den Rand des Behälters sein muss, wobei die vier elastischen Fäden von oben in die Schubplatte eintauchen, zwei links, zwei rechts, und sich auf die Unterseite der Schubplatte (13), in Richtung der Breite anlehnen und im Zwischenraum der zwei aufeinanderfolgende Löcher (14,15,16,19,20) trennt, anlehnen und wobei die Schleife (14,15,16,19), die den Fadenzug (19) darstellt, unter Zug bestimmt wird (20).

4. Kartonierter Lagerungs- und Verteilungsbehälter, ausgestattet mit einem Schubsystemen gemäß den Ansprüchen 1 und 3, dadurch gekennzeichnet, daß die Gesamtheit der beweglichen Einrichtungen Schubplatte (13), elastischen Faden (19), unter Spannung gesetzt (20) durch Befestigung (14) im oberen Teil des verstärkten Behälters, die gesamte Antriebseinheit bezüglich der Produkte (22,23) bildet, das Gesamte integriert und beweglich in dem gefüllten Behälter (17), wobei die Formgebung durch Umschläge der Flügel oder Seitenflächen, für automatische maschinelle Herstellung entworfen ist, sowie das Befüllen und das Verkleben der drei sich überlagernden Seitenflächen, die aus den Teilen (9,10,11) herausragen, wobei die Ausfuhrung dieser Verklebungen sowie der herabgefaltete Deckel, der Umschläge oder Zungen die Stabilität des Kartons und hierdurch die eigentliche Funktion des Verteilerbehälters (17) gewährleistet, wobei das verteilte Produkt, vom seinem Einfüllen bis zur seiner Benutzung, keinerlei Handhabung bedarf, maximale Hygiene, und wobei der kartonierte Behälter (17) zum Einmalgebrauch und Wegwerfgebrauch bestimmt ist, jedoch wiederverwertbar, und wobei der silikonhaltige elastische Latex-Faden frei von Formaldehyd und daher ohne Giftigkeit ist.
